# EUROPÄISCHE PATENTSCHRIFT

(11) **EP 0 502 433 B1**
(45) Veröffentlichungstag und Bekanntmachung des Hinweises auf die Patenterteilung: **26.04.1995**
(21) Anmeldenummer: 92103421.1
(22) Anmeldetag: 28.02.1992
(51) Int. Cl.: E04G 21/24, E04G 21/28

(54) **Vorrichtung zur Abdeckung von Gebäudeöffnungen**
Arrangement for covering openings in buildings
Dispositif de fermeture d'ouvertures de bâtiments

(30) Priorität: 05.03.1991 DE 9102592 U
(43) Veröffentlichungstag der Anmeldung: 09.09.1992
(73) Patentinhaber: Haustein, Mikela, D-61194 Niddatal (DE)
(72) Erfinder: Haustein, Mikela, D-61194 Niddatal (DE)
(74) Vertreter: Haar, Lucas Heinz Jörn, Dipl.-Ing.

(56) Entgegenhaltungen:
- DE-A- 3 036 791
- DE-U- 8 534 960
- DE-U- 8 805 623

## Beschreibung

Die Erfindung betrifft eine Vorrichtung zur Abdeckung von Gebäudeöffnungen, wie Türen, Fenster und dergleichen, bestehend aus einem aus Längs- und Querstreben zusammengesetzten Rahmen, dessen Längs- und/oder Querstreben längenverstellbar sind, wobei auf dem Rahmen einander überlappend und gegenüber dem Rahmen verstellbar Abdeckplatten befestigt sind, um wenigstens den Randbereich der Gebäudeöffnungen nahtlos abzudecken. Die Vorrichtung findet Anwendung bei der Durchführung von Reinigungs- und Renovierungsarbeiten an Wohnhäusern, Werkhallen und anderen Gebäuden.

Bei der Renovierung oder Reinigung von Gebäudefassaden besteht stets die Gefahr der Verunreinigung oder Beschädigung von Türen oder Fenstern durch die zur Reinigung eingesetzten Medien, wenn diese unter hohem Druck auf die Gebäudewände gestrahlt werden. Bekannte Maßnahmen zur Verhinderung von Beschädigungen an Türen und Fenstern, wie z. B. Abdeckungen aus Papier oder Pappe, textilen Materialien oder Kunststoffolien gewährleisten keinen ausreichenden Schutz und die Anbringungen und spätere Entfernung derartiger Abdeckungen ist mit einem erheblichen Arbeitsaufwand verbunden. Auch ist eine Wiederverwendung solcher Abdeckungen in der Regel nicht möglich.

Eine Abdeckvorrichtung der eingangs genannten Art ist aus der DE-U-8 805 623 bekannt. Bei dieser bekannten Abdeckvorrichtung sind die Abdeckplatten an einem rechteckigen Rahmen befestigt, der aus vier L-förmigen Gestellteilen besteht, die durch teleskopisch ineinander verschiebbare Rohrabschnitte gebildet sind. An jedem Gestellteil ist ein Plattenabschnitt befestigt. Um die Gestellteile des Rahmens an die Leibungen der abzudeckenden Wandöffnung anzudrücken sind Federn vorgesehen, die entweder zwischen benachbarten Schenkeln der Gestellteile oder zwischen den teleskopisch ineinander verschiebbaren Rohrabschnitten einer Strebe vorgesehen sind, die an den Ecken zweier diagonal gegenüberliegenden Gestellteile befestigt ist. Die bekannte Abdeckvorrichtung kann in ganz oder teilweise zusammengeschobenem Zustand in eine Wandöffnung eingesetzt und ihre Gestellteile anschließend nach außen bewegt werden, bis die Abdeckplatten mit ihren Außenkanten an der Leibung anliegen, wobei sie durch Federkraft in dieser Position gehalten werden. Bei der bekannten Vorrichtung bilden die Gestellteile und die Abdeckplatten eine bauliche Einheit; zur Abdeckung größerer Gebäudeöffnungen ist diese Vorrichtung wegen der dann schwierigen Handhabung nicht geeignet.

Aus der DE-U-8 534 960 ist weiterhin eine Vorrichtung zum Verschließen von Mauer- bzw. Fensteröffnungen bekannt, bei der zwischen zwei parallel und im Abstand zueinander an den Leibungen dieser Öffnung festlegbaren Längsprofilen als Abdeckung eine Plane oder Folie befestigt ist. Die Längsprofile haben eine Längenverstelleinrichtung und seitlich vorragend an ihrem Anfang und Ende eine Festklemmeinrichtung aus seitlich zu den Profilen verstellbaren Auflagetellern, die auf aus den Profilen herausschraubbaren Wellenstümpfen gelagert sind. Mit Hilfe dieser herausschraubbaren Festklemmeinrichtungen läßt sich eine Feineinstellung der Profillänge auf die vorliegende Fensterbreite und eine Verspannung der Längsprofile in der Fensterbrüstung erreichen.

Der Erfindung liegt die Aufgabe zugrunde, eine wiederverwendbare Vorrichtung zur Abdeckung von Gebäudeöffnungen der eingangs genannten Art zu schaffen, die beim Abdecken größerer Gebäudeöffnungen einfach und schnell anzubringen und zu entfernen ist und die auf einfache Weise an unterschiedliche Abmessungen von Gebäudeöffnungen angepaßt werden kann.

Diese Aufgabe wird erfindungsgemäß dadurch gelöst, daß der Rahmen formsteife Eckelemente aufweist, die mit den Längs- und/oder Querstreben längenverstellbar verbunden sind und an denen nach außen gegen die Leibungen der Gebäudeöffnungen andrückbare Backen befestigt sind.

In einer bevorzugten Ausgestaltung der Erfindung ist der Rahmen aus teleskopartig ineinandersteckbaren Hohlprofilen gebildet, die durch Riegel, Gesperre oder Klemmschrauben in ihrer jeweiligen Eingriffslage starr miteinander verbindbar sind. Zum Festspannen des Rahmens in den Gebäudeöffnungen können in den nach außen gerichteten Enden der Hohlprofile Spannschrauben angeordnet sein, mit denen die Backen gegen die Leibungen spannbar sind.

Erfindungsgemäß kann weiter vorgesehen sein, daß die formsteifen Eckelemente rahmenartig aus Hohlprofilen zusammengesetzt sind. Zur Versteifung können die Eckelemente Diagonalstäbe aufweisen, an denen die Befestigungsmittel angeordnet sind. Zusätzlich können auch die Längs- und Querstreben Befestigungsmittel zum Befestigen von Abdeckplatten haben.

Die Abdeckplatten können erfindungsgemäß kreisförmig erweiterte oder als Längsschlitz ausgebildete Öffnungen haben, die die Befestigungsmittel durchgreifen und die durch eine Abdeckscheibe verschließbar sind. Hierdurch wird die erforderliche Verstellbarkeit der Abdeckplatten gegenüber dem Rahmen erreicht. Weiterhin können die den Leibungen der Gebäudeöffnungen zugekehrten Ränder der Abdeckplatten eine Dichtung aufweisen, um ein dichtes Verschließen der Gebäudeöffnungen zu ermöglichen.

Die Erfindung wird nachfolgend anhand eines Ausführungsbeispiels näher erläutert, das in der Zeichnung dargestellt ist. Es zeigen
- Figur 1: eine Ausführungsform des Rahmens der erfindungsgemäßen Vorrichtung mit einer Veranschaulichung unterschiedlicher Größeneinstellungen und
- Figur 2: eine Anordnung von auf den Rahmen gemäß Figur 1 aufgesetzten Abdeckplatten.

Die dargestellte Vorrichtung besteht aus einem Rahmen 1, der vier Eckelemente 2 aufweist, die durch Längsstreben 3 und Querstreben 4 miteinander verbunden sind. Die Eckelemente 2 sind aus Hohlprofilen 5, 6, 7 zusammengesetzt, die in U-Form angeordnet und jeweils rechtwinklig miteinander verbunden sind. Durch einen zum mittleren Hohlprofil 6 parallelen Querstab 8 und einen Diagonalstab 9, die die Hohlprofile 5 und 7 miteinander verbinden, sind die Eckelemente 2 versteift. Auch die Längs- und Querstreben 3, 4 bestehen aus Hohlprofilen. Die Enden der Längsstreben 3 und der Querstreben 4 greifen jeweils in die Hohlprofile 5 bis 7 zweier Eckelemente 2 ein und sind dort mittels Klemmschrauben 10 befestigt. In die den Ecken des Rahmens 1 benachbarten, nach außen gerichteten Enden der Hohlprofile 5, 6 sind Spannschrauben mit Backen 11 eingesetzt, mit denen der Rahmen 1 gegen die Leibung einer Gebäudeöffnung 12 festspannbar ist.

Durch Änderung der Eingriffslänge, mit der die Längsstreben 3 oder die Querstreben 4 in die Eckelemente 2 eingreifen und durch Verwendung von Längsstreben 3 und Querstreben 4 unterschiedlicher Länge läßt sich der Rahmen 1 an Gebäudeöffnungen unterschiedlicher Größe beliebig anpassen. Die gestrichelte Darstellung in Figur 1 veranschaulicht die Anbringung des beschriebenen Rahmens 1 in einer erheblich größeren Gebäudeöffnung 13 unter Verwendung längerer Längsstreben 3a.

Der Rahmen 1 dient zur Befestigung von rechteckigen Abdeckplatten 14, die aus Blech, wasserfest verleimtem Sperrholz oder aus Kunststoff hergestellt sein können. Die Abdeckplatten 14 werden an den Diagonalstäben 9 der Eckelemente 2 befestigt. Sie weisen hierzu kreisrunde Öffnungen 15 auf, durch die in Gewindebohrungen in den Diagonalstäben 9 einschraubbare Halteschrauben 16 durchsteckbar sind. Die Öffnungen 15 sind so groß bemessen, daß die Abdeckplatten 14 gegenüber den Eckelementen 2 soweit verschoben werden können, bis ihre Außenkanten dicht an der Leibung der jeweiligen Gebäudeöffnungen 12 bzw. 13 anliegen. Die Öffnungen 15 sind durch Abdeckscheiben 17 verschlossen, die auf den Abdeckplatten 14 aufliegen und eine Mittelbohrung haben, durch die der Schaft der Halteschrauben 16 hindurchgesteckt ist.

Wie aus Figur 2 zu entnehmen, sind vier Abdeckplatten 14 einander überlappend angeordnet, d.h. ihre benachbarten Randbereiche liegen jeweils aufeinander. Die Größe der Überlappung kann so gewählt werden, daß mit Hilfe von vier Abdeckplatten eine Vielzahl von häufig vorkommenden Größen der Gebäudeöffnungen abdeckbar ist. Für größere Gebäudeöffnungen ist es jedoch zweckmäßig mehr als vier Abdeckplatten 14 an dem Rahmen 1 zu befestigen, wobei eine zusätzliche Befestigung auch an den Längsstreben 3 oder den Querstreben 4 vorgesehen sein kann. Ebenso können kleinere Gebäudeöffnungen auch lediglich mit einer oder zwei Abdeckplatten 14 abgedeckt werden.

Anstelle der kreisrunden Öffnungen 15 können die Abdeckplatten 14 auch Schlitze aufweisen, die vorzugsweise in Längsrichtung der Diagonalstäbe 9 verlaufen. Ebenso können an den Diagonalstäben 9 längsverschiebbare Gleitelemente mit Gewindebohrungen vorgesehen sein, in die die Halteschrauben 16 einschraubbar sind.

Um die Ränder der Abdeckplatten 14 gegenüber den Leibungen der Gebäudeöffnungen 12 bzw. 13 abzudichten und eventuelle Unebenheiten der Leibungen auszugleichen, sind die den Leibungen benachbarten Ränder der Abdeckplatten 14 mit einer Dichtung 18 versehen. Die Dichtung 18 weist ein u-förmiges Profil auf, das den Rand der Abdeckplatten 14 umgreift und durch Metallstreifen verstärkt ist. Der Außenrand der Dichtung 18 wird durch einen Wulst aus elastomerem Material gebildet.

## Patentansprüche

1. Vorrichtung zur Abdeckung von Gebäudeöffnungen bestehend aus einem aus Längs- und Querstreben (2 - 4) zusammengesetzten Rahmen (1), dessen Längs- und/oder Querstreben (2 - 4) längenverstellbar sind, wobei auf dem Rahmen (1) einander überlappend und gegenüber dem Rahmen (1) verstellbar Abdeckplatten (14) befestigt sind, um wenigstens den Randbereich der Gebäudeöffnungen (12, 13) nahtlos abzudecken, dadurch gekennzeichnet, daß der Rahmen (1) formsteife Eckelemente (2) aufweist, die mit den Längs- und/oder Querstreben (3, 4) längenverstellbar verbunden sind und an denen nach außen gegen die Leibungen der Gebäudeöffnungen (12, 13) andrückbare Backen (11) befestigt sind.

2. Vorrichtung nach Anspruch 1, dadurch gekennzeichnet, daß der Rahmen (1) aus teleskopartig ineinandersteckbaren Hohlprofilen gebildet ist, die durch Riegel, Gesperre oder Klemmschrauben (10) in ihrer jeweiligen Eingriffslage starr miteinander verbindbar sind.

3. Vorrichtung nach Anspruch 2, dadurch gekennzeichnet, daß in den nach außen gerichteten Enden der Hohlprofile (5, 6) Spannschrauben angeordnet sind, mit denen die Backen (11) gegen die Leibungen spannbar sind.

4. Vorrichtung nach einem der vorhergehenden Ansprüche, dadurch gekennzeichnet, daß die formsteifen Eckelemente (2) rahmenartig aus Hohlprofilen (5, 6, 7) zusammengesetzt sind.

5. Vorrichtung nach einem der vorhergehenden Ansprüche, dadurch gekennzeichnet, daß die Eckelemente (2) Diagonalstäbe (9) aufweisen, an denen Befestigungsmittel (16) zur Befestigung von Abdeckplatten (14) angeordnet sind.

6. Vorrichtung nach einem der vorhergehenden Ansprüche, dadurch gekennzeichnet, daß die Längs- und Querstreben (3, 4) Befestigungsmittel zum Befestigen von Abdeckplatten (14) haben.

7. Vorrichtung nach Anspruch 5 und 6, dadurch gekennzeichnet, daß die Abdeckplatten (14) kreisförmig erweiterte oder als Längsschlitz ausgebildete Öffnungen (15) haben, die die Befestigungsmittel (16) durchgreifen und die durch eine Abdeckscheibe (14) verschließbar sind.

8. Vorrichtung nach einem der vorhergehenden Ansprüche, dadurch gekennzeichnet, daß die den Leibungen der Gebäudeöffnungen (12, 13) zugekehrten Ränder der Abdeckplatten (14) eine Dichtung (18) aufweisen.

## Claims

1. A device for covering the openings of buildings, comprising a frame structure (1) composed of longitudinal and transverse struts (2 - 4), the lengths of said longitudinal and/or transverse struts (2 - 4) being adjustable, said frame structure (1) having secured thereto cover plates (14) arranged so as to overlap each other and be adjustable relative to said frame structure (1) in order to cover at least the edge area of said building openings (12, 13) in a manner devoid of seams, **characterized in that** said frame structure (1) includes dimensionally stable corner elements (2) which are connected with said longitudinal and/or transverse struts (3, 4) so as to be adjustable in length and to which there are secured jaw means (11) adapted to be urged outwardly against the reveals of said building openings (12, 13).

2. The device as claimed in claim 1, **characterized in that** said frame structure (1) is formed of hollow sections adapted to fit into each other in telescopic relation and rigidly connectible with each other in their respective engagement position by means of latches, locking mechanisms or set screws (10).

3. The device as claimed in claim 2, **characterized in that** clamping screws are arranged in the outwardly directed ends of said hollow sections (5, 6) for clamping said jaw means (11) against the reveals.

4. The device as claimed in any one of the preceding claims, **characterized in that** said dimensionally stable corner elements (2) are assembled from hollow sections (5, 6, 7) in the manner of a frame.

5. The device as claimed in any one of the preceding claims, **characterized in tha**t said corner elements (2) include diagonal rods (9) on which fastening means (16) are arranged for fastening said cover plates (14).

6. The device as claimed in any one of the preceding claims, **characterized in that** said longitudinal and transverse struts (3, 4) include fastening means for fastening said cover plates (14).

7. The device as claimed in claim 5 and claim 6, **characterized in that** said cover plates (14) are provided with apertures (15) widened in the shape of a circle or configured as elongate slots through which said fastening means (16) extend and which are closable by a cover disk (17).

8. The device as claimed in any one of the preceding claims, **characterized in that** the edges of said cover plates (14) are provided with a sealing means (18) on the sides close to the reveals of said building openings (12, 13).

## Revendications

1. Dispositif pour recouvrir des ouvertures de bâtiments comportant un cadre (1) formé de renforcements longitudinaux et transversaux (2 - 4) dont les renforcements longitudinaux et/ou transversaux (2 - 4) sont réglables en longueur, des plaques de recouvrement (14) étant montées sur ledit cadre (1) de facon à être chevauchantes et réglables par rapport audit cadre (1) à fin de recouvrir au moins la zone du bord desdites ouvertures de bâtiments (12, 13) sans aucun joint, caractérisé en ce que ledit cadre (1) comprend des éléments d'angle (2) indéformables qui sont reliés auxdits renforcements longitudinaux et/ou transversaux (3, 4) de facon à être réglable en longueur et sur lesquels sont montés des mâchoires (11) serrables vers l'extérieur contre les embrasures desdites ouvertures de bâtiments (12, 13).

2. Dispositif selon la revendication 1, caractérisé en ce que ledit cadre (1) est constitué par des profilés creux s'emboîtant les uns dans les autres d'une manière téléscopique et étant susceptibles de relier de facon rigide les uns aux autres dans leur position respective d'engrènement par l'intermédiaire de verrous, dispositifs d'encliquetage ou vis de fixation (10).

3. Dispositif selon la revendication 2, caractérisé en ce que des vis de serrage sont montées dans les extrémités dirigées vers l'extérieur desdits profilés creux (5, 6) par l'intermédiaire desquelles vis de serrage lesdites mâchoires (11) sont susceptibles d'être serrés contre lesdites embrasures.

4. Dispositif selon l'une des revendications précédentes, caractérisé en ce que lesdits éléments d'angle indéformables (2) sont composés de profilés creux (5, 6, 7) de facon à former un cadre.

5. Dispositif selon l'une des revendications précédentes, caractérisé en ce que lesdits éléments d'angle (2) comportent des barres diagonales (9) sur lesquelles sont montées des moyens de fixation (16) pour la fixation desdites plaques de recouvrement (14).

6. Dispositif selon l'une des revendications précédentes, caractérisé en ce que lesdits renforcements longitudinaux et/ou transversaux (3, 4) sont equipés de moyens de fixation pour la fixation desdites plaques de recouvrement (14).

7. Dispositif selon la revendication 5 et 6, caractérisé en ce que lesdites plaques de recouvrement (14) comportent des orifices (15) étant élargis circulairement ou ayant la forme d'une fente oblongue, dans lesquels orifices se projettent les moyens de fixation (16) et qui sont recouvrables par l'intermédiaire d'une disque de recouvrement (17).

8. Dispositif selon l'une des revendications précédentes, caractérisé en ce que les bords desdites plaques de recouvrement (14) adjacents aux embrasures desdites ouvertures de bâtiments (12, 13) comportent un joint d'étanchéité (18).
